# EUROPÄISCHE PATENTSCHRIFT

(11) **EP 0 834 269 B1**
(45) Veröffentlichungstag und Bekanntmachung des Hinweises auf die Patenterteilung: **08.01.2003**
(21) Anmeldenummer: 97117187.1
(22) Anmeldetag: 03.10.1997
(51) Int. Cl.: A47B 77/02, A47B 13/08, A47B 95/04

(54) **Zusammengesetzte Abdeckplatte für Küchen- oder Badezimmermöbel**
Multi-part top surface for kitchen or bathroom furniture
Dessus de meuble, comprenant plusieurs parties, pour cuisines ou salles de bains

(30) Priorität: 04.10.1996 IT AR960028
(43) Veröffentlichungstag der Anmeldung: 08.04.1998
(73) Patentinhaber: Binova S.p.A., 06086 Pertignano d'Assisi (IT)
(72) Erfinder: Bolletta, Benito, 06086 - Pertignano d'Assisi (IT)
(74) Vertreter: Mayer, Hans Benno, Dipl.-Ing.

(56) Entgegenhaltungen:
- DE-A- 2 117 605
- DE-A- 3 716 535
- US-A- 2 280 094
- US-A- 2 492 541
- US-A- 2 661 994
- US-A- 2 688 523

## Beschreibung

Die vorstehende Erfindung betrifft eine zusammengesetzte Abdeckplatte, bestehend aus mehreren zusammenfuegbaren Bauteilen, die auf das obere Ende von nebeneinander angeordneten Moebelelmenten, Kuechengeraeten oder Badezimmereinrichtungen aufsetzbar ist.

Bekannte Kuechen- oder Badezimmermoebel bestehen meistens aus einer Vielzahl von Grundelementen, die waehrend der Montage nebeneinander angeordnet werden und miteinander, unter Verwendung von klammerartigen Befestigungsteilen oder Schraubverbindungen zusammengebaut werden, zum Beispiel US 2661994, DE 21176005 oder US 228094.

Diese Moebelelemente werden nach durchgefuehrter Montage an ihrer Oberseite mit einer Abdeckplatte versehen, die mit einheitlichem Beschichtungsmaterial, wie z.B. Kunststoff, Marmor, Metall oder Holz, versehen ist.

In eine solche Abdeckplatte werden an geeigneter Stelle Ausnehmungen eingearbeitet, in die zusaetzliche Geraete, wie z.B. Kochfelder oder Spuelbecken (im Falle einer Kueche) oder Waschbecken (im Falle einer Badezimmmereinrichtung) eingesetzt und befestigt werden.

Bei dieser bekannten, technischen Loesung weist die Abdeckplatte durchgehenden, einheitlichen Aufbau und einheitliche Oberflaechenbeschaffenheit ueber die gesamte Plattenlaenge auf, unabhaengig von der Art, der Anzahl oder der Beschaffenheit der darunterliegenden Moebelelemente und vorgesehenen Einbaugeraete und unabhaengig vom Verwendungszweck der Abdeckplatte.

Derartige einstueckig und einheitlich ausgebildete Abdeckplatten haben den Vorteil, dass sie einfach zu transportieren, zu handhaben und zu montieren sind, und nach Benutzung einfach zu reinigen sind.

Mit den bekannten Abdeckplatten wird der fertigen Kuechenoder Badezimmereinrichtung ein gestalterisch sauberes und einheitliches Erscheinungsbild verliehen.

Ein Nachteil der bekannten, Abdeckplatten ist darin zu sehen, dass die bekannten Platten stets einheitlichen Aufbau haben, d.h. es werden Materialien und Strukturen verwendet, die nicht immer fuer einen ganz bestimmten Verwendungszweck oder den Einbau unterschiedlicher Zusatzeinrichtungen und Geraete der Kuechen- oder der Badezimmereinrichtung geeignet sind.

Um diesem Nachteil entgegenzuwirken, sind verschiedene Moebelhersteller dazu uebergegangen, einzelne Abdeckplatten fuer jedes darunterliegende Moebelelement herzustellen, wobei jede Teilplatte aus einem bestimmten Material besteht, das an die spezifische Verwendung der Abdeckplatte angepasst ist und jeweils zum Abdecken eines einzelnen Moebelelementes oder eines elektrischen Einbaugeraetes dient.

Diese Ausfuehrungsform ist unproblematisch hinsichtlich ihrer technischen Ausfuehrbarkeit und einfach zu transportieren.

Technische Schwierigkeiten treten bei diesen getrennt ausgefuehrten Abdeckplatten aber dann auf, wenn die Kuechen- oder Badezimmermoebel beim Kaeufer zu montieren sind.

Es ist in diesem Fall erforderlich, zuerst die Grundschraenke und elektrischen Einbaugeraete mit den bereits angebrachten Teilplatten zu montieren. Die mit den Platten abgedeckten Moebelkorpusse und Einbaugeraete sind dann aneinanderzureihen, auszurichten und im Anschluss daran ist jedes Moebelelement mit dem daneben liegenden Moebelelement fest zu verbinden, um ein gegenseitiges Verschieben der Korpusse zu vermeiden. Des weiteren ist ein Versiegeln oder Abdichten der Trennfugen zwischen nebeneinanderliegenden Abdeckplatten erforderlich, um zu vermeiden, dass Schmutz in die Fugen zwischen den aneinandergereihten Abdeckplatten eindringen kann und eine geschlossene Oberflaeche zur Verfuegung steht.

Dieser Vorgang wird ueblicherweise unter Verwendung von Klebern, Spachtelmassen oder anderen Abdichtmitteln auf Siliconbasis durchgefuehrt.

Die erzielbaren Ergebnisse sind aber nicht besonders wertvoll und zufriedenstellend, da die Abdichtfuge mit der Zeit unregelmaessig nachdunkelt, als haette sich Schmutz angesammelt, und sich mit der Zeit Risse oder Ausbrueche im Abdichtmaterial bilden, die Ausnehmungen fuer die Ablagerung von Schmutz und Keimen darstellen.

Des weiteren konnte bei den beschriebenen Ausfuehrungsbeispielen der Nachteil festgestellt werden, dass die Stabilitaet und Festigkeit der durch Verkleben oder Ausfuellen mit einer Spachtelmasse erstellten Abdeckplatte sehr zu wuenschen uebriglaesst.

Dies fuehrt dazu, dass sich die Unterschraenke gegeneinander verschieben, was zu einem unsauberen und unregelmaessigen Erscheinungsbild der Gesamtstruktur fuehrt.

Da die einzelnen Abdeckplatten fast nie genau in einer Ebene zueinander angeordnet sind, treten abstehende Kanten und Unebenheiten auf, die in Form von scharfen Kanten zu einer Beschaedigung von Gegenstaenden oder zu einer Verletzung an Personen, z.B. waehrend der Durchfuehrung von Reinigungsvorgaengen, fuehren koennen.

Ein weiterer Nachteil der bekannten Abdeckplatten ist darin zu sehen, dass aufgrund der Austauschbarkeit und Kombinationsmoeglichkeit der einzelnen Bauteile, entsprechend den Wuenschen des Kunden, die Seitenflaechen der Abdeckplatte ohne Ueberstand in gleicher Ebene mit der Seitenwand des darunterliegenden Moebelelementes vorzusehen sind. Dies fuehrt zum Nachteil, dass z.B. auf der Ebene der Abdeckplatte vergossene Fluessigkeit entlang der Seitenwand des darunterliegenden Moebelelementes auf den Boden rinnen kann und diesen verschmutzt.

Die Vorteile einer einheitlichen, zusammengesetzten Abdeckplatte bestehen darin, dass Teilflaechen aus Kunststoff, Teilflaechen aus Holz, Teilflaechen aus Stahl oder Teilflaechen aus Stein zur Verfuegung stehen, die ueber einer Mehrzahl von darunterliegenden Moebelelementen oder elektrischen Einbaugeraeten angeordnet werden koennen, wobei der Aufbau und das Aussehen der Abdeckplatten sowohl in gestalterischer als auch in technischer Hinsicht an die unterschiedlichen Kundenwuensche und Anforderung anpassbar sind.

Aufgabe der vorstehenden Erfindung ist es, die geschilderten Nachteile des Standes der Technik zu vermeiden und eine aus mehreren Teilplatten zusammengsetzte Abdeckplatte fuer Kuechenmoebel oder Badezimmermoebel zu schaffen.

Die zusammengesetzte Abdeckplatte soll aus einer Vielzahl von Teilplatten bestehen und die Moeglichkeit eroeffnen, eine geeignete Materialauswahl in Abhaendigkeit von technischen Beduerfnissen und gestalterischen Kaeuferwuenschen zu schaffen, wobei diese unterschiedlich ausgebildeten Teilplatten zusammenfuegbar sind, um eine Abdeckplatte mit starrem Aufbau zu schaffen und die zusammengesetzte Abdeckplatte sich nach dem Zusammenbau, waehrend des Transportes, waehrend des Einbaues und bei Einsatz wie eine starre, einteilige Abdeckplatte verhaelt.

Die erfindungsgemaesse Aufgabe wird durch eine zusammengesetzte Abdeckplatte fuer Kuechen- oder Badezimmermoebel geloest, die sich dadurch kennzeichnet, dass die Abdeckplatte aus mehreren Teilplatten mit unterschiedlicher Oberflaechenbeschaffenheit besteht, dass an der Unterseite eines jeden Plattenkoerpers sich in Laengsrichtung der Teilplatten erstreckende Nuten vorgesehen sind und in diese Nuten Verbindungs- oder Versteifungsprofile eingesetzt sind, die ueber Schraubverbindungen an den Teilplatten befestigt sind und dass in einer Ausnehmung entlang der Frontseite der zusammengesetzten Teilplatten ein Abdeckprofil vorgesehen ist, das ueber einen vom Profil abstehenden Flansch mit den Teilplatten verbunden ist.

In vorteilhafter Ausgestaltung weisen die Teilplatten laengs der aneinander stossenden Seiten Nuten auf, in welche die seitlich abstehenden Arme eines kreuzfoermig ausgebildeten Abdeckprofils einsetzbar sind.

Das kreuzfoermige Abdeckprofil weist seitlich abstehende Verbindungsarme sowie eine nach unten gerichtete Verlaengerung aus haerter eingestelltem Kunststoff, sowie einen nach oben gerichten keilfoermigen Fortsatz aus weicher eingestelltem Kunststoff auf.

Als besonders vorteilhaft hat es sich erwiesen, dass an der Frontseite der zusammengesetzten Teilplatten ein Abdeckprofil vorgesehen ist, das an dem zur Plattenoberseite hin gerichteten Ende eine Kammer aufweist, die in eine offene Laengsnut muendet und die Kammer sowie die Laengsnut formschluessig ein elastisches Abdichtprofil aufnehmen, dessen oberes Profilteil an der Unterseite eines Plattenvorsprunges anliegt.

Der Erfindungsgegenstand wird nun im Anschluss unter Bezugnahme auf ein vorteilhaftes Ausfuehrungsbeispiel beschrieben und in den beigefuegten Zeichnungen dargestellt.
Figur 1 zeigt in einer Draufsicht eine aus drei Teilplatten zusammengesetzte Abdeckplatte;
Figur 2 zeigt in einer teilweise auseinandergezogenen Seitenansicht die Abdeckplatte mit den dazugehoerigen Verbindungsteilen;
Figur 3 zeigt im Querschnitt ein Kreuzprofil, das zwischen zwei nebeneinanderliegende Teilstuecke der Abdeckplatte einsetzbar ist;
Figur 4 zeigt eine Seitenansicht der Platte zur Aufnahme des Verbindungsprofiles nach Figur 3;
Figur 5 zeigt im Querschitt eine Abdeckplatte bestehend aus steinernem Material, in Verbindung mit einer Aufnahme aus Holz oder Holzwerkstoffen;
Figur 6 zeigt im Schitt das vordere Teil einer fertigen Abdeckplatte;
Figur 7 zeigt in Seitenansicht und teilweise im Schnitt eine Abdeckplatte mit Metallummantelung;
Figur 8 zeigt in Draufsicht und Seitenansicht einen Eckverbinder zum Anschluss von aneinanderstossenden Abdeckprofilen.

In den beigefuegten Zeichnungen ist mit 1 die zusammengesetzte Abdeckplatte gekennzeichet. Mit 2 sind die einzelnen Teilplatten und mit 3 die dazwischenliegenden Verbindungsfugen gekennzeichnet.

Mit 4 sind der untere Plattenaufbau aus Holz oder aus einem Holzwerkstoff, mit 5 und 6 die an der Unterseite der Platte eingearbeiteten Nuten, mit 7 und 8 die Verbindungsprofile, und mit 9 Schrauben gekennzeichnet.

Mit den Schrauben 9 werden die Verbindungsprofile an der unteren Plattenseite befestigt. Mit 10 ist das Abdeckprofil und mit 11 der abstehende Verbindungsflansch, der Bohrungen 12 zum Einsetzen von Befestigungsschrauben aufweist, gekennzeichnet. Mit 13 ist das frontseitig vorgesehene Abdichtprofil und mit 14 das Abdichtprofil zwischen zwei nebeneinanderliegenden Plattenteilen gekennzeichnet.

Das Abdichtprofil 14 weist abstehende Arme 15 sowie einen Fortsatz 16 aus steifer eingestelltem Material auf. Das Abdichtprofil 14 weist ferner ein oberes Teilstueck 18 auf, welches aus elastischerem, weicher eingestelltem Material besteht.

Wie der Figur 4 zu entnehmen ist, weist die Platte 2 frontseitig ein ueberstehendes Teil auf.

Mit 20 ist in Figur 5 eine, z.B. aus Marmor oder einem anderen Steinmaterial bestehende Platte gekennzeichnet. Mit 22 ist in Figur 7 ein Metallblech zum Ummanteln der Oberseite des z.B. aus einem Holzwerkstoff bestehenden Traegermaterials 23 gekennzeichnet.

Es sind ferner mit 25 (Figur 8) ein Eckverbinder und mit 26 und 27 die abstehenden Teile des Eckverbinders 25 zum Einfuegen in ein Profil 10 gekennzeichnet.

Die Erfindung betrifft eine zusammengesetzte Abdeckplatte 1 fuer Kuechenmoebel oder Badezimmereinrichtungen, unter Verwendung einer Vielzahl von unterschiedlichen Teilplatten 2 zum Abdecken mehrerer Moebelelemente oder Einbaugeraete in einer Kueche oder in einem Badezimmer.

Die Teilplatten 2 werden im Herstellerwerk miteinander verbunden, um eine starre, einheitliche Struktur mit monolythischem Aufbau zu erhalten. Mit der zusammengesetzten Platte werden im Anschluss Unterstellmoebel oder elektrische Geraete fuer eine Kueche und/oder fuer Badezimmereinrichtungen am Bestimmungsort des Kaeufers abgedeckt.

Die Vorsehung zahlreicher Teilplatten 2, bestehend aus verschiedenen Materialien zur Schaffung flaechenbearbeiteter, variierender Teilstuecke und die Vorsehung einer unteren Aufnahmeplatte 4 ermoeglichen es, die Abdeckplatte unter Einsatz verschiedener Materialien beliebig zusammenzusetzen.

Die einzelnen Teilplatten 2 weisen an ihrer Oberseite (Arbeitsflaeche) unterschiedliche, ausgesuchte Materialien auf.

Jede Teilplatte 2 weist an ihrer Unterseite in beiden Laengsseiten der Abdeckplatte 2 Nuten 5 und 6 auf, die nach Art eines umgestuerzten "T" ausgebildet sind.

Die Nuten 5 und 6 sind zur Aufnahme von T-foermigen Profilen 7 und 8 ausgebildet.

Nach Einfuegen der Profile 7 und 8 und Einlegen der kreuzfoermigen Abdichtprofile 14 werden die Teilplatten 2 in einer Vorrichtung zusammengepresst und gegeneinander verspannt. Im Anschluss daran werden die T-foermigen Profile 7, 8 in die Nuten 5, 6 eingesetzt und unter Zuhilfenahme von Schrauben 9 an der Plattenunterseite befestigt.

Die dadurch erzielte Versteifung der zusammengesetzten Platte 1 wird an der Plattenfront durch Anbringen eines frontseitig befestigten Profils 10 noch weiter unterstuetzt.

Das Profil 10 wird in einer Ausnehmung an der Frontseite der einzelnen Teilplatten 2 angeordnet und mit einem abstehenden Flansch 11, der Bohrungen 12 zur Aufnahme von Befestigungsschrauben aufweist, am unteren Plattenteil befestigt.

Das Profil 10 dient dazu, die verschiedenen Teilplatten 2 an ihrer Frontseite abzudecken und zu verbinden.

Durch Vorsehen des Abdeckprofils 10 wird auch ein unerwuenschtes Aufweiten der Teilplatten an deren Vorderseite verhindert.

Besonders vorteilhaft hat sich die Vorsehung eines Dichtungsprofiles 13, zwischen Abdeckprofil 10 und der Platte 2 erwiesen.

Der Abschluss der zusammengesetzten Abdeckplatte, im Falle sichtbarer und nicht abgedeckter Stirnflaechen der Teilplatten 2, erfolgt unter Verwendung winkelig ausgebildeter Anschlussteile 25, mit welchen die winkelig zueinander angeordneten Profile 10 ueber Fortsaetze 26 und 27 verbunden sind.

Das gegenseitige Verbinden und Anordnen in einer Ebene von jeweils zwei nebeneinanderliegenden Teilplatten 2 wird dadurch verbessert, dass eine im Querschnitt kreuzfoermig ausgebildete Dichtungsleiste 14 eingesetzt wird. Die Dichtungsleiste 14 besteht aus Kunststoff und ist in vorteilhafter Weise mit unterschiedlichen Materialhaerten ausgefuehrt.

Die abstehenden Arme 15 und der nach unten gerichtete Fortsatz 16 bestehen aus haerter eingestelltem Kunststoff, um somit einen sicheren und stabilen Anschlag und eine feste Verbindungsstelle nach Art einer Nut-Federverbindung zu schaffen. Der obere Fortsatz 18 der Leiste 14 besteht aus weicher eingetelltem, elastisch verformbarem Material, um ein sicheres, fuellendes Anliegen dieses Materials an den Raendern der zusammengefuegten Platten zu erreichen und den Freiraum zwischen den Platten, der ueblicherweise einige Millimeter betraegt, dicht abzuschliessen.

Der obere Fortsatz 18 der Leiste 14 weist im Querschnitt keilfoermige Gestalt auf.

Durch die beschriebenen Bauteile und Massnahmen erfolgt ein gegenseitiges Stabilisieren der Teilflaechen 2, besonders ueber die zusammengesetzten T-foermigen Profilstuecke 7 und 8, die an der Unterseite der einzelnen Teilplatten 2 vorgesehen sind.

Das Abdeckprofil 10, das an der Frontseite der Teilplatten vorgesehen ist, bewirkt ein weiteres Versteifen und buendiges Zusammenhalten der einzelnen Teilflaechen 2.

Durch Vorsehen der kreuzartig ausgebildeten Dichtungsleiste 14, die in Querrichtung zwischen jeweils zwei nebeneinanderliegenden Platten angeordnet ist und mit den abstehenden Armen 15 formschluessig in entsprechende Nuten 15 eindringt, die in den Seitenflaechen der Platten 2 vorgesehen sind, wird fuer die zusammengesetzten Teilplatten 2 eine besonders wirkungsvolle Verbindung und Lagesicherung erzielt.

Die frontseitige Abdeckung der Teilplatten 2 wird hingegen durch das Profil 10 vorgenommen, welches auch eingefaerbt und/oder mit einer Beschichtung versehen sein kann.

Die zusammengesetzte Abdeckplatte 1 besteht aus einer Vielzahl unterschiedlich aufgebauter Teilplatten 2, deren Oberflaeche endbearbeitet ist und aus Holzwerkstoffen, Metall, Steinbelag oder Kunststoff bestehen.

Die Kombination unterschiedlicher Teilflaechen 2 kann entsprechend den Kundenwuenschen ausgefuehrt werden und in Abhaengigkeit von technischen Bestimmungen in einer Kueche oder in einer Badezimmereinrichtung ausgefuehrt werden.

Nach Zusammenbauen der Teilplatten 2 entsteht ein monolythisches, einheitliches Bauteil in Form einer Abdeckplatte 1 mit querliegenden Verbindungsfugen 3, die vor Zusammenbau das Abdichtprofil 14 aufnehmen, dessen flexibles, oberes Teilstueck 18 zum besseren Ausfuellen der Fugen 3 dient.

An der Vorderseite wird die Abdeckplatte 1 durch das Profil 10 abgedeckt. Dieses Profil erstreckt sich ueber die gesamte Laenge der Abdeckplatte 1 und geht an der Frontseite, unter Einlegen des bereits beschriebenen Dichtungsprofiles 13 in den Vorsprung 19 der Platte 1 ueber.

## Patentansprüche

1. Zusammengesetzte Abdeckplatte fuer Kuechen- oder Badezimmermoebel, **dadurch gekennzeichnet, dass** die Abdeckplatte (1) aus mehreren Teilplatten (2) mit unterschiedlicher Oberflaechenbeschaffenheit besteht, dass an der Unterseite eines jeden Plattenkoerpers (1,2) sich in Laengsrichtung der Teilplatten (2) erstreckende Nuten (5,6) vorgesehen sind und in diese Nuten (5,6) Verbindungs- oder Versteifungsprofile (7,8) einsetzbar sind, die ueber Schraubverbindungen (9) mit den Teilplatten (2) verbindbar sind und dass in einer Ausnehmung entlang der Frontseite der zusammengesetzten Teilplatten (2) ein Abdeckprofil (10) vorgesehen ist, das ueber einen vom Profil (10) abstehenden Flansch (11) mit den Teilplatten (2) verbunden ist.

2. Zusammengesetzte Abdeckplatte fuer Kuechen- oder Badezimmermoebel nach Patentanspruch 1, **dadurch gekennzeichnet, dass** die Teilplatten (2) entlang ihrer aneinander stossenden Seiten Nuten (30) aufweisen, in welche die seitlich abstehenden Arme (15) eines kreuzfoermig ausgebildeten Abdeckprofils (14) einsetzbar sind.

3. Zusammengesetzte Abdeckplatte fuer Kuechen- oder Badezimmermoebel nach Patentanspruch 2, **dadurch gekennzeichnet, dass** das kreuzfoermige Abdeckprofil (14) seitlich abstehende Verbindungsarme (15) sowie einen nach unten gerichteten Fortsatz aus haerter eingestelltem Kunststoff, sowie einen nach oben gerichten keilfoermigen Fortsatz (18) aus weicher eingestelltem Kunststoff aufweist.

4. Zusammengesetzte Abdeckplatte fuer Kuechen- oder Badezimmermoebel nach Patentanspruch 1, **dadurch gekennzeichnet, dass** das an der Frontseite der zusammengesetzten Teilplatten (2) vorgesehene Abdeckprofil (10) an seinem zur Plattenoberseite hin gerichteten Ende eine Kammer (31) aufweist, die in eine offene Laengsnut (32) muendet und die Kammer (31) sowie die Laengsnut (32) formschluessig ein elastisches Abdichtprofil (13) aufnehmen, dessen oberes Profilteil an der Unterseite eines Plattenvorsprunges (19) anliegt.

5. Zusammengesetzte Abdeckplatte fuer Kuechen- oder Badezimmermoebel nach Patentanspruch 4, **dadurch gekennzeichnet, dass** das Abdichtprofil (13) im Querschnitt H-foermig ausgebildet ist.

## Claims

1. Multi-part covering panel for kitchen or bathroom furniture, **characterized in that** the covering panel (1) comprises a plurality of sub-panels (2) with different surface finishes, **in that** provided on the underside of each panel body (1, 2) are grooves (5, 6) which extend in the longitudinal direction of the sub-panels (2), and connecting or stiffening profiles (7, 8) can be inserted into said grooves (5, 6), it being possible for these profiles to be connected to the sub-panels (2) via screw connections (9), and **in that** provided in a recess along the front side of the assembled sub-panels (2) is a covering profile (10) which is connected to the sub-panels (2) via a flange (11) projecting from the profile (10).

2. Multi-part covering panel for kitchen or bathroom furniture according to Patent Claim 1, **characterized in that** the sub-panels (2), along their abutting sides, have grooves (30) into which it is possible to insert the laterally projecting arms (15) of a cross-shaped covering profile (14).

3. Multi-part covering panel for kitchen or bathroom furniture according to Patent Claim 2, **characterized in that** the cross-shaped covering profile (14) has laterally projecting connecting arms (15) and a downwardly directed continuation made of plastic with a relatively low plasticizer content as well as an upwardly directed wedge-shaped continuation (18) made of plastic with a relatively high plasticizer content.

4. Multi-part covering panel for kitchen or bathroom furniture according to Patent Claim 1, **characterized in that**, at its end which is directed towards the panel top side, the covering profile (10), which is provided on the front side of the assembled sub-panels (2), has a chamber (31) which opens out into an open longitudinal groove (32), and the chamber (31) and the longitudinal groove (32) accommodate, with a form fit, an elastic sealing profile (13), of which the top profile part butts against the underside of a panel protrusion (19).

5. Multi-part covering panel for kitchen or bathroom furniture according to Patent Claim 4, **characterized in that** the sealing profile (13) is of H-shaped design in cross section.

## Revendications

1. Dessus de meuble, comportant plusieurs parties, pour cuisines ou salles de bain, **caractérisé en ce que** le dessus de meuble (1) se compose de plusieurs plaques partielles (2) de structure de surface différente, **en ce que** des rainures (5, 6) s'étendant dans la direction longitudinale des plaques partielles (2) sont prévues sur la face inférieure de chaque corps de plaque (1, 2) et des profilés de connexion ou de renforcement (7, 8) peuvent être insérés dans ces rainures (5, 6), lesquels profilés peuvent être connectés aux plaques partielles (2) par le biais de raccords à vis (9) et **en ce qu'**un profilé de recouvrement (10) est prévu dans un évidement le long du côté frontal des plaques partielles assemblées (2), lequel profilé de recouvrement est connecté aux plaques partielles (2) par le biais d'une bride (11) dépassant du profilé (10).

2. Dessus de meuble, comportant plusieurs parties, pour cuisines ou salles de bain selon la revendication 1, **caractérisé en ce que** les plaques partielles (2) présentent, le long de leurs côtés en aboutement, des rainures (30) dans lesquelles peuvent être insérés les bras (15) dépassant latéralement d'un profilé de recouvrement (14) réalisé en forme de croix.

3. Dessus de meuble, comportant plusieurs parties, pour cuisines ou salles de bain selon la revendication 2, **caractérisé en ce que** le profilé de recouvrement (14) en forme de croix présente des bras de connexion (15) dépassant latéralement ainsi qu'un prolongement orienté vers le bas constitué de plastique dur ainsi qu'un prolongement (18) en forme de clavette orienté vers le haut, constitué de plastique mou.

4. Dessus de meuble, comportant plusieurs parties, pour cuisines ou salles de bain selon la revendication 1, **caractérisé en ce que** le profilé de recouvrement (10) prévu au niveau du côté avant des plaques partielles (2) assemblées présente, sur son extrémité orientée vers la surface supérieure des plaques, une chambre (31) qui débouche dans une rainure longitudinale (32) et la chambre (31) ainsi que la rainure longitudinale (32) reçoivent par engagement positif un profilé d'étanchéité élastique (13) dont la partie profilée supérieure prend appui contre la face inférieure d'une avancée des plaques (19).

5. Dessus de meuble, comportant plusieurs parties, pour cuisines ou salles de bain selon la revendication 4, **caractérisé en ce que** le profilé d'étanchéité (13) est réalisé avec une forme en H en section transversale.
